# EUROPÄISCHE PATENTANMELDUNG

(11) **EP 4 663 951 A1**
(43) Veröffentlichungstag der Anmeldung: **17.12.2025**
(21) Anmeldenummer: 24182149.5
(22) Anmeldetag: 14.06.2024
(51) Int. Cl.: F04C 18/344, F04C 25/02, F04C 29/12, B65B 31/00

(54) **VERFAHREN ZUM BETREIBEN EINER VAKUUMPUMPE, SOWIE EINE DAZU AUSGELEGTE VAKUUMPUMPE MIT ZWEI EINLÄSSEN UND EINEM AUSLASS, DEREN VERWENDUNG UND DAMIT AUSGESTATTETE VAKUUMVERPACKUNGSMASCHINEN**

(71) Anmelder: Busch Produktions GmbH, 79689 Maulburg (DE)
(72) Erfinder: SACHS, Ronald, 79650 Schopfheim (DE); LIPPELT, Erik, 79594 Inzlingen (DE); Lorenzkowski, Dirk, 79539 Lörrach (DE)
(74) Vertreter: BOVARD AG

(57) **Zusammenfassung**

Verfahren zum Evakuieren mindestens zweier externer Vakuumkammern i und j (20, 20') mit einer Vakuumpumpe (10), insbesondere einer Drehschieber-Vakuumpumpe (10), wobei die Vakuumkammer i (20) vom Anfangsdruck p₀₂₍ᵢ₎ auf einen Enddruck p₁₂₍ᵢ₎ über den zweiten Einlass (2) während einer Evakuierungszeit tₚ₂₍ᵢ₎ und gleichzeitig die Vakuumkammer j (20) über den ersten Einlass (1) vom Anfangsdruck p₀₁₍ⱼ₎ auf einen Enddruck p₁₁₍ⱼ₎ während einer Evakuierungszeit tₚ₁₍ⱼ₎ evakuiert wird. Eine dafür ausgelegte Drehschieber-Vakuumpumpe (10) weist zwei Einlässe (1, 2) und einen Auslass (3) auf, wobei die beiden Einlässe (1, 2) in einem Winkel zueinander versetzt angeordnet sind. Verwendung der Vakuumpumpe und Vakuumverpackungsmaschine.

## Beschreibung

### Technisches Gebiet der Erfindung

Die vorliegende Erfindung bezieht sich auf ein Verfahren zum Betreiben einer Vakuumpumpe, insbesondere einer Drehschieber-Vakuumpumpe für Anwendungen zum Beispiel in der Kunststoff-, Keramik- und/oder Verpackungsindustrie, und eine dafür ausgelegte Vakuumpumpe, insbesondere eine Drehschieber-Vakuumpumpe, welche zwei Einlässe und einen Auslass aufweist. Dank der besonderen Konfiguration dieser Drehschieber-Vakuumpumpe kann eine Anordnung von zwei Pumpen ersetzt und dabei nacheinander dieselbe Vakuumkammer bzw. gleichzeitig bzw. teilweise zeitlich überlappend zwei unterschiedliche Vakuumkammern evakuiert werden. Durch die neue Möglichkeit, das Pumpendesign perfekt auf die Anwendung der Pumpe abzustimmen, wird die Nachhaltigkeit und Effizienz zum Beispiel von Vakuumverpackungsmaschinen erhöht, die mit der erfindungsgemäßen Drehschieber-Vakuumpumpe ausgestattet werden, da die Abpumpzeiten kürzer sind als mit einer einzelnen, größeren aus dem Stand der Technik bekannten Pumpe mit nur einem Einlass und nur einem Auslass. Ein weiterer Vorteil sind Einsparungen bei Investitionen, Betrieb und Wartung im Vergleich zur Lösung mit zwei Pumpen oder einer zweistufigen Pumpe. Daher ist ein weiterer Gegenstand der Erfindung eine Vakuumverpackungsmaschine, die eine derart ausgelegte Drehschieber-Vakuumpumpe umfasst.

### Stand der Technik

Vakuumpumpen, insbesondere Drehschieber-Vakuumpumpen, zählen zu der Gruppe der Einzelrotorverdrängerpumpen und sind universell in unterschiedlichen Vakuumbereichen einsetzbar. Im Allgemeinen umfassen Drehschieber-Vakuumpumpen einen Zylinder, in welchem in einem zylindrischen Innenraum ein exzentrisch gelagerter und geschlitzter Rotor angeordnet ist, in dessen Schlitzen angeordnete Schieber durch Flieh- und eventuell Federkräfte bei Rotation des Rotors nach außen gedrückt werden. Im Allgemeinen umfasst die Drehschieber-Vakuumpumpe eine Eintrittsöffnung und eine Austrittsöffnung für das zu fördernde Medium, insbesondere Gas, zwischen denen ein Förderraum im Innenraum des Zylinders liegt. Das zu fördernde Medium wird durch die Eintrittsöffnung angesaugt, durch die sich verändernden Kammervolumina der durch die Schieber unterteilten Räume verdichtet und aus dem Förderraum über die Austrittsöffnung bzw. über ein gegebenenfalls ölüberlagertes Auslassventil ausgestoßen.

Um niedrige Enddrücke und ein hohes Saugvermögen in einem Feinvakuumbereich zu erreichen, werden häufig mehrere in Reihe angeordnete oder mehrstufige Pumpen eingesetzt. (*Beispiel:* DE 3 603 809 A1: *Zweistufige Drehschieberpumpe, bestehend aus Gehäusen mit zylindrischem Innenraum, in denen Rotoren exzentrisch angeordnet sind, die in Schlitzen radial bewegliche Schieber führen, welche im Zylinder Arbeitsräume bilden, wobei die Rotoren verdrehfest mit einer waagrecht angeordneten Welle verbunden sind, Einlass- und Auslasskanäle axial waagrecht in die Arbeitsräume münden, und dass durch die gegeneinander verdrehten Zylinder die Arbeitsräume benachbarter Stufen* so *angeordnet sind, dass der Auslasskanal der ersten direkt in den Einlasskanal der zweiten Stufe mündet und somit kürzestmögliche* Gaswege *erzielt werden*.)

Mehrstufige Pumpen mit einem gemeinsamen Gehäuse sind kaum bekannt. *Aus* DE 43 25 286 A1 *ist eine Drehschieber-Vakuumpumpe mit einer Hochdruckvakuumstufe und einer Vorvakuumstufe bekannt, umfassend einen Rotor, der Lager- und Ankerabschnitte gleichen Durchmessers aufweist und in einem topfförmigen Gehäuse aufgenommen ist, welches die Schöpfräume umschliesst. Hierbei sind beide mit Schieberschlitzen ausgerüsteten Ankerabschnitte des Rotors stirnseitig angeordnet, wobei sich zwischen diesen Ankerabschnitten der einzige Lagerabschnitt befindet.*

Ferner sind sogenannte Splitflow-Vakuumpumpen zur gleichzeitigen Evakuierung von mehreren Vakuumkammern bekannt. Dieser Typ von Vakuumpumpe ermöglicht es, auf ein Pumpensystem bestehend aus mehreren Einzelpumpen zu verzichten, und die Evakuierung von mehreren Vakuumkammern mit einer einzigen Pumpe durchzuführen. *Aus* DE 43 31 589 A1 *ist eine Turbomolekularpumpe bekannt, welche mehrere Sauganschlüsse aufweist, die jeweils mit einer der Vakuumkammern einer Vorrichtung verbunden ist. Die Sauganschlüsse führen* Gas *an verschiedene axial beabstandete Stellen des Rotors, wobei entlang der Rotorachse mehrere Rotor-Stator-Pakete angeordnet sind, die jeweils Gas komprimieren. Hierbei ist der Einlass mit der ersten Vakuumkammer verbunden und der Auslass ist mit dem Einlass des nächsten Rotor-Stator-Pakets verbunden. Zusätzlich ist der Bereich zwischen zwei Rotor-Stator-Paketen mit einer zweiten Vakuumkammer verbunden. Hiermit können mehrere Vakuumkammern auf unterschiedliche Drücke evakuiert werden, wobei jedem Sauganschluss ein Rotor-Stator-Paket zugeordnet ist.* Im Gegensatz dazu werden bei der erfindungsgemäßen Drehschieber-Vakuumpumpe zwei Sauganschlüsse nur einem "Rotor-Stator-Paket" zugeordnet.

*Aus* DE 39 13 414 A1 *ist eine Drehschieberpumpe bekannt, um einen Verbraucher mit unterschiedlichen Drücken und Mengenbedürfnissen zu versorgen. Die Drehschieberpumpe hat im Bereich einer expandierenden Kammer eine Saugöffnung zur Zuführung eines Druckmittels und in einem anschliessenden Kompressionsbereich mehrere, zu unterschiedlichen Versorgungskreisen führende Abflusskanäle. Demnach ist der Kompressionsbereich in mindestens zwei Abflusszonen mit getrennten Abflusskanälen unterteilt, wobei mittels einer verschieblichen Kulisse die Aufteilung des Kompressionsbereichs möglich ist.*

*Aus* GB 881 221 A *ist ein Drehschiebermotor mit zwei Einlässen mit jeweils einem Rückschlagventil und einem Auslass für hydraulische Übertragungssysteme bekannt.*

### Zusammenfassung der Erfindung

Ausgehend von dem Stand der Technik liegt der vorliegenden Erfindung die Aufgabe zugrunde, ein Verfahren zur mehrstufigen Evakuierung einer bzw. mehrerer Vakuumkammern i, j, k, ..., insbesondere in Vakuumverpackungsmaschinen, so auszugestalten, dass dieses zwei auf die Anwendung angepasste Saugvermögen und zwei auf die Anwendung angepasste Enddrücke zur Verfügung stellt, sowie eine dazu geeignete Vakuumpumpe, insbesondere eine Drehschieber-Vakuumpumpe, die idealerweise eine kompakte Bauweise aufweist.

Diese Aufgaben werden durch ein Verfahren nach einem oder mehreren der Ansprüche 1 bis 6 und eine dazu geeignete Drehschieber-Vakuumpumpe nach einem oder mehreren der Ansprüche 7 bis 11 gelöst. Vorteilhafte Ausführungsformen gehen aus den abhängigen Ansprüchen und der Beschreibung hervor.

Die in dem Verfahren erzielten Drücke p_{xy(z)} werden folgendermassen indiziert:
x steht für den Evakuierungszustand der Vakuumkammer:
   0 = Vor dem Abpumpen = Anfangsdruck der Vakuumkammer,
   1 = nach dem Abpumpen = Enddruck der Vakuumkammer.
y steht für den Einlass der Pumpe (bzw. bei der Zwei-Pumpenlösung aus dem Stand der Technik für die erste und zweite Pumpe und bei der zweistufigen Pumpe für die erste und zweite Stufe), an den die Vakuumkammer angeschlossen ist:
   **1** = erster Einlass (Einlass 1)/ Hochvakuumpumpe 21/Hochvakuumstufe 31;
   **2** = zweiter Einlass (Einlass 2)/Vorvakuumpumpe 22/Vorvakuumstufe 32.
**z** steht für die Vakuumkammer: i, j, k,...

In dem erfindungsgemässen Verfahren werden die Vakuumkammern **entweder** ausgehend von einem Anfangsdruck p_{02(z)}, der zum Beispiel dem Atmosphärendruck entspricht, erst über den zweiten Einlass auf einen Enddruck p_{12(z)} evakuiert und anschliessend ausgehend vom Enddruck p_{12(z)}, der jetzt der Anfangsdruck p_{01(z)} am ersten Einlass ist, über den ersten Einlass auf einen Enddruck p_{11(z)}, **oder** sie werden ausgehend von einem Anfangsdruck p_{01(z)} über den ersten Einlass auf einen Enddruck p_{11(z)} evakuiert. D.h. der Anfangsdruck der zu evakuierenden Kammer am ersten Einlass ist immer kleiner als der Anfangsdruck der zu evakuierenden Kammer am zweiten Einlass.

Das erfindungsgemäße Verfahren zum Evakuieren mindestens zweier Vakuumkammern i und j mit einer Vakuumpumpe, insbesondere einer Drehschieber-Vakuumpumpe, weist hierbei die folgenden Schritte auf:
a) Bereitstellen mindestens zweier Vakuumkammern i und j mit Anfangsdrücken p₀₂₍ᵢ₎ und p₀₁₍ⱼ₎ mit p₀₂₍ᵢ₎ ≥ p₀₁₍ⱼ₎;
b) Anschliessen des zweiten Einlasses an die Vakuumkammer i und des ersten Einlasses an die Vakuumkammer j; (das entspricht der in Figur 3 gezeigten Ventilstellung 41)
c) Evakuieren der Vakuumkammer i vom Anfangsdruck p₀₂₍ᵢ₎ auf einen Enddruck p₁₂₍ᵢ₎ über den zweiten Einlass während einer Evakuierungszeit tₚ₂₍ᵢ₎ und gleichzeitiges Evakuieren der Vakuumkammer j über den ersten Einlass vom Anfangsdruck p₀₁₍ⱼ₎ auf einen Enddruck p₁₁₍ⱼ₎ während einer Evakuierungszeit tₚ₁₍ⱼ₎;
   wobei für den Enddruck p₁₂₍ᵢ₎ der Vakuumkammer i und den Anfangsdruck p₀₁₍ⱼ₎ der Vakuumkammer j gilt: p₀₁₍ⱼ₎ > p₁₁₍ⱼ₎ und p₀₂₍ᵢ₎ > p₁₂₍ᵢ₎;
d) Verschließen und Trennen der Vakuumkammer i vom zweiten Einlass und der Vakuumkammer j vom ersten Einlass.

Vorzugsweise sind die Evakuierungszeiten tₚ₂₍ᵢ₎ und tₚ₁₍ⱼ₎ in Schritt c) möglichst gleich lang. Bevorzugt weichen die Evakuierungszeiten tₚ₂₍ᵢ₎ und tₚ₁₍ⱼ₎ in Schritt c) also nur um maximal 25%, bevorzugt um maximal 15%, besonders bevorzugt um maximal 10%, ganz besonders bevorzugt um maximal 5%, voneinander ab.

Idealerweise weichen der Enddruck p₁₂₍ᵢ₎ der Vakuumkammer i und der Anfangsdruck p₀₁₍ⱼ₎ der Vakuumkammer j in Schritt c) um maximal 25%, bevorzugt um maximal 15%, besonders bevorzugt um maximal 10%, ganz besonders bevorzugt um maximal 5%, voneinander ab und sind am bevorzugtesten gleich.

Anschließend kann der Abpumpvorgang mit weiteren Vakuumkammern i und j ausgehend von den Drücken p₀₂₍ᵢ₎ und p₀₁₍ⱼ₎ oder mit anderen Vakuumkammern k und l mit entsprechenden Anfangsdrücken p₀₂₍ₖ₎ = p₀₂₍ᵢ₎ und p₀₁₍ₗ₎ = p₀₁₍ⱼ₎ wiederholt werden.

In einer bevorzugten Ausführungsform wird das erfindungsgemäße Verfahren insbesondere zur Evakuierung von Verpackungen eingesetzt, insbesondere von Verpackungen von Lebensmitteln. D.h. die Vakuumkammern i und j enthalten Verpackungen, insbesondere Verpackungen von Lebensmitteln. Hierbei sind prinzipiell zwei unterschiedliche Arten der Anordnung der Vakuumkammern, insbesondere bei der Verpackung von Lebensmitteln, denkbar: In einer ersten bevorzugten Ausführungsform sind die Vakuumkammern in einer Rotationsvakuumverpackungsmaschine angeordnet. Hierbei sind die Volumina der zu evakuierenden Vakuumkammern im Rahmen der Fertigungstoleranzen gleich. In einer zweiten bevorzugten Ausführungsform sind die Vakuumkammern in zwei parallelen Schlangen angeordnet, wobei die Vakuumkammern der ersten Schlange nacheinander an den ersten Einlass der Drehschieber-Vakuumpumpe und die Vakuumkammern der zweiten Schlange nacheinander an den zweiten Einlass der Drehschieber-Vakuumpumpe angeschlossen und evakuiert werden. D.h. die Volumina der zu evakuierenden Vakuumkammern in der ersten Schlange sind im Rahmen der Fertigungstoleranzen gleich. Ebenso sind die Volumina der zu evakuierenden Vakuumkammern in der zweiten Schlange im Rahmen der Fertigungstoleranzen gleich. Die Volumina der Vakuumkammern in der ersten Schlange können jedoch von den Volumina der Vakuumkammern in der zweiten Schlange abweichen. In dieser Anordnung weicht jedoch der Enddruck der Vakuumkammer nach Evakuierung über den zweiten Einlass bevorzugt nicht mehr als 25%, besonders bevorzugt nicht mehr als 15%, ganz besonders bevorzugt nicht mehr als 10%, am bevorzugtesten nicht mehr als 5%, von dem Anfangsdruck der jeweils an den ersten Einlass angeschlossenen Vakuumkammer ab.

Werden zwei Vakuumkammern i und j mit den Anfangsdrücken p₀₂₍ᵢ₎ und p₀₂₍ⱼ₎ mit p₀₂₍ᵢ₎ = p₀₂₍ⱼ₎ evakuiert, wobei die Anfangsdrücke p₀₂₍ᵢ₎ und p₀₂₍ⱼ₎ bevorzugt beide dem Atmosphärendruck entsprechen, so werden vor Schritt a) die folgenden Schritte durchgeführt:
a.i) Anschliessen des zweiten Einlasses an die Vakuumkammer j;
a.ii) Evakuieren der Vakuumkammer j vom Anfangsdruck p₀₂₍ⱼ₎ auf einen Enddruck p₁₂₍ⱼ₎ über den zweiten Einlass während einer Evakuierungszeit tₚ₂₍ⱼ₎ mit p₁₂₍ⱼ₎ = p₀₁₍ⱼ₎;
a.iii) Verschließen und Trennen der Vakuumkammer j vom zweiten Einlass.

Der Enddruck p₁₂₍ⱼ₎ entspricht dann dem Anfangsdruck p₀₁₍ⱼ₎ der Vakuumkammer j, wenn sie über den ersten Einlass während einer Evakuierungszeit tₚ₁₍ⱼ₎ zum Enddruck p₁₁₍ⱼ₎ evakuiert wird.

Die Schritte a.i) bis a.ii) bzw. a.i) bis a.iii) werden beispielsweise beim Anlaufen des Prozesses durchgeführt.

Da der Enddruck p₁₂₍ᵢ₎ der Vakuumkammer i dem Anfangsdruck p₀₁₍ⱼ₎ der Vakuumkammer j entspricht, ist es möglich, unter der Voraussetzung, dass die Vakuumkammern i und j im Rahmen der Fertigungstoleranz gleich groß sind, dass im Anschluss nach dem ersten Abpumpvorgang die Vakuumkammer i an den ersten Einlass angeschlossen wird, und während einer Evakuierungszeit tₚ₁₍ᵢ₎ auf den Enddruck ₚ₁₁₍ᵢ₎ weiter evakuiert wird. Dabei ist es jedoch notwendig, dass gleichzeitig am zweiten Einlass eine weitere Vakuumkammer k mit dem Anfangsdruck p₀₂₍ₖ₎ angeschlossen wird, die dann in der Evakuierungszeit tₚ₂₍ₖ₎ auf den Enddruck p₁₂₍ₖ₎ evakuiert wird. Dieser Vorgang des Übergebens einer Vakuumkammer (hier der Vakuumkammer i) vom zweiten Einlass zum ersten Einlass wird beispielsweise bei der Anwendung in einer Rotationsvakuumverpackungsmaschine genutzt.

Daraus ergibt sich folgendes erfindungsgemäße Verfahren für das Evakuieren von beliebig vielen, mindestens von drei Vakuumkammern i, j und k mit den Anfangsdrücken p₀₂₍ᵢ₎ = p₀₂₍ₖ₎ = ... und p₀₁₍ⱼ₎, möglicherweise im Rotationssystem, d.h. in einer Rotationsvakuumverpackungsmaschine, welches folgende Schritte aufweist:
a) Bereitstellen von mindestens drei Vakuumkammern i, j und k mit den Anfangsdrücken p₀₂₍ᵢ₎ > p₀₁₍ⱼ₎ und p₀₂₍ᵢ₎ = p₀₂₍ₖ₎, also einer Vakuumkammer i mit einem Anfangsdruck p₀₂₍ᵢ₎, einer Vakuumkammer j mit einem Anfangsdruck p₀₁₍ⱼ₎, und einer Vakuumkammer k mit einem Anfangsdruck p₀₂₍ₖ₎,
b) Anschliessen des zweiten Einlasses an die Vakuumkammer i und des ersten Einlasses an die Vakuumkammer j (das entspricht der in Figur 3 gezeigten Ventilstellung 41);
c) Evakuieren der Vakuumkammer i vom Anfangsdruck p₀₂₍ᵢ₎ auf einen Enddruck p₁₂₍ᵢ₎ über den zweiten Einlass während einer Evakuierungszeit tₚ₂₍ᵢ₎ und gleichzeitiges Evakuieren der Vakuumkammer j über den ersten Einlass vom Anfangsdruck p₀₁₍ⱼ₎ auf einen Enddruck p₁₁₍ⱼ₎ während einer Evakuierungszeit tₚ₁₍ⱼ₎, wobei p₀₂₍ᵢ₎ > p₁₂₍ᵢ₎ und p₀₁₍ⱼ₎ > p₁₁₍ⱼ₎;
d) Verschließen und Trennen der Vakuumkammer i vom zweiten Einlass und der Vakuumkammer j vom ersten Einlass ;
e) Anschließen des zweiten Einlasses an die Vakuumkammer k und Anschließen des ersten Einlasses an die Vakuumkammer i (das entspricht der in Figur 3 gezeigten Ventilstellung 42);
f) Evakuieren der Vakuumkammer k vom Anfangsdruck p₀₂₍ₖ₎ auf den Enddruck p₁₂₍ₖ₎ über den zweiten Einlass während einer Evakuierungszeit tₚ₂₍ₖ₎ und gleichzeitiges Evakuieren der Vakuumkammer i vom Enddruck p₁₂₍ᵢ₎ auf den Enddruck ₚ₁₁₍ᵢ₎ während einer Evakuierungszeit tₚ₁₍ᵢ₎, wobei p₀₂₍ₖ₎ > p₁₂₍ₖ₎ und p₁₂₍ᵢ₎ > p₁₁₍ᵢ₎;
g) Verschließen und Trennen der Vakuumkammer k vom zweiten Einlass und der Vakuumkammer i vom ersten Einlass.

Es können beliebig viele Vakuumkammern i, j, k, ... mit diesem Verfahren nacheinander, zeitlich überschneidend, wenn rotierend angeordnet, beliebig oft evakuiert werden. D.h. der Zyklus kann mit Schritt b) von vorne beginnen. Demzufolge weist das erfindungsgemässe Verfahren optional den folgenden Schritt auf:
h) optional wiederholen der Schritte b) bis g).

Gemäß der Erfindung wird eine Vakuumpumpe, insbesondere eine Drehschieber-Vakuumpumpe, in dem erfindungsgemäßen Verfahren verwendet. Die Drehschieber-Vakuumpumpe zum Evakuieren von mindestens zwei Vakuumkammern umfasst einen Zylinder und einen innerhalb des Zylinders exzentrisch zu dessen Mittelachse angeordneten Rotor, so dass dieser mit der zylindrischen Innenwand einen, vorzugsweise sichelförmigen, Förderraum bildet. Der Zylinder weist einen Auslass, sowie einen ersten Einlass und einen zweiten Einlass auf, wobei beide Einlässe an die Vakuumkammern anschliessbar sind. Der Rotor verfügt über Schlitze, in denen mindestens zwei Schieber beweglich gelagert sind. Bei Drehung des Rotors werden die Schieber nach außen an die zylindrische Innenwand gepresst und bilden mit dieser Dichtpunkte und unterteilen somit den, vorzugsweise sichelförmigen, Förderraum in einzelne Förderkammern, in denen das angesaugte Gas vom ersten Einlass zum zweiten Einlass und vom zweiten Einlass zum Auslass der Drehschieber-Vakuumpumpe gefördert und verdichtet wird. Gemäß der Erfindung ist an der Drehschieber-Vakuumpumpe also ein zweiter Einlass vorgesehen, welcher in Förderrichtung zu dem ersten Einlass um einen Winkel versetzt angeordnet ist und mittels einer Ventileinrichtung steuerbar sein kann. Der Winkel und damit das Verhältnis der nominellen Saugvermögen beider Einlässe wird bei der Auslegung abhängig von den Randbedingungen und gegeben durch die Anwendung bestimmt.

Grundsätzlich sind Drehschieber-Vakuumpumpen universell im gesamten Grob- und Feinvakuumbereich, d.h. bis zu einem Enddruck von 10⁻³ mbar und einem Saugvermögen im Bereich von 3 bis 1600 m³/h einsetzbar, wobei je nach Druckbereich eine einstufige oder eine zweistufige Pumpe zum Einsatz kommt.

Das erfindungsgemäße Verfahren bzw. die erfindungsgemäße Drehschieber-Vakuumpumpe wird insbesondere zur Evakuierung von Lebensmittel-Verpackungen verwendet, so dass also die Vakuumkammern Verpackungen für Lebensmittel umfassen.

Eine solche Drehschieber-Vakuumpumpe ermöglicht ein flexibel auslegbares Saugvermögen und somit universelle Einsatzmöglichkeiten bei diversen Anwendungen. Die flexible Anpassbarkeit des Saugvermögens wird ohne einen im Wesentlichen größeren Bauraum und/oder eine komplexere Gestaltung der Drehschieber-Vakuumpumpe erreicht. Insbesondere ist es nicht erforderlich, separate Pumpstufen in Form von mehreren Drehschieber-Vakuumpumpen zur Evakuierung einer oder mehrerer Vakuumkammern vorzusehen. Da die Anpassung des Saugvermögens und/oder des Enddrucks p₁₂₍ᵢ₎ / p₁₂₍ₖ₎ bzw. des Anfangsdrucks p₀₁₍ⱼ₎ ohne eine Änderung der Rotorgeschwindigkeit erreichbar ist, verändern sich die dynamischen Eigenschaften des Rotors nur in geringem Umfang, so dass beispielsweise auch die Lagerung und Elemente bekannter Konstruktionen weitgehend einsetzbar sind. Somit können Kosten begrenzt werden.

Die vorstehend genannten Vorteile werden insbesondere dadurch erreicht, dass über den ersten Einlass und den zweiten Einlass Volumenströme *V̇*₁ und *V̇*₂ einleitbar und abhängig voneinander auslegbar sind. Beispielsweise kann über den ersten Einlass, welcher stromaufwärts des zweiten Einlasses angeordnet ist, ein erster Volumenstrom *V̇*₁ eingestellt werden, und über den zweiten Einlass ein davon abhängiger zweiter Volumenstrom *V̇*₂. Die Größe der Volumenströme *V̇*₁ bzw. *V̇*₂ wird bei der Auslegung festgelegt. Die auszulegenden Volumenströme werden durch die kundenseitige Vorgabe des zu evakuierenden Volumens der Vakuumkammer inklusive Verschlauchung/Verrohrung, der Abpumpzeit und des Arbeitsdrucks definiert.

In einer bevorzugten Ausführungsform liegt das Verhältnis der Volumenströme *V̇*₁ und *V̇*₂ in einem Bereich von 0,8 : 1 bis 1,1 : 1, besonders bevorzugt in einem Bereich von 0,9 : 1 bis 1,0 : 1.

Das nominale Saugvermögen einer Drehschieber-Vakuumpumpe bestimmt sich aus folgenden Parametern: der Durchmesser und die axiale Länge des zylindrischen Innenraums des Zylinders, der Rotordurchmesser, Dimensionen und Anordnung bzw. Ausrichtung der Schieber sowie eine Rotationsgeschwindigkeit des Rotors, die Anzahl der in den Schieberschlitzen aufgenommenen Schieber, welche zwischen benachbarten Schiebern variierende Kammervolumina begrenzen sowie die Schliesswinkel der Einlässe und die Öffnungswinkel des zweiten Einlasses und des Auslasses. Die Anzahl der Schieber kann sowohl gerade als auch ungerade sein. Bei drei Schiebern in einer weitgehend gleichmässigen radialen Verteilung am Rotor ergeben sich für das Fördermedium drei 120° Förderkammern, bei 6 Schiebern sechs 60° Förderkammern und bei 9 Schiebern neun 40° Förderkammern (9, 9', 9", ...).

Insbesondere bei der erfindungsgemäßen Drehschieber-Vakuumpumpe mit einem ersten Einlass und einem zweiten Einlass kann das nominale Saugvermögen am ersten Einlass und am zweiten Einlass durch eine Anzahl von Schiebern größer als drei erreicht werden. Bevorzugt werden die Schieber rotationssymmetrisch angeordnet.

Die optimale Anzahl der Schieber ist unter anderem davon abhängig, wie viele Schieber zwischen den beiden Einlässen sein sollen. Die optimale Anzahl ist auch von der Grösse der Pumpe abhängig. Beispielsweise soll in einer bevorzugten Ausführungsform zwischen dem ersten und zweiten Einlass mindestens ein Schieber vorhanden sein. Für eine bestimmte Pumpe ist dann die optimale Schieberanzahl in einem Bereich von 3-17.

Bei anderen Materialien und Geometrien können auch mehr als 17 Schieber vorhanden sein.

Neben der Anzahl der Schieber hat auch die Position der Einlässe sowie deren Länge einen Einfluss auf das Verhältnis der Saugvermögen für den ersten und zweiten Einlass. Diese Parameter werden also abhängig von der Anwendung bei der Auslegung gewählt, und sind alle aufeinander abgestimmt:
Je größer die Anzahl der Schieber ist, desto höher ist das Saugvermögen bis zum Optimum der Schieberzahl; darüber hinaus fällt es wieder ab. Je kleiner der Winkel zwischen dem ersten und dem zweiten Einlass ist, desto größer ist das Saugvermögen. Je länger der erste Einlass ist, desto besser ist das Einströmen in die Förderkammer. Je länger der zweite Einlass ist, desto besser ist das Einströmen in die Förderkammer und desto kleiner die geometrische Kompression. Bei der Auslegung der Drehschieber-Vakuumpumpe werden alle Variablen aufeinander abgestimmt.

So ist also ein weiterer zu wählender Parameter die Anordnung des ersten Einlasses relativ zu dem zweiten Einlass. Dies gilt sowohl wenn der erste Einlass und der zweite Einlass als radiale Einlässe als auch wenn sie als axiale Einlässe ausgebildet sind. Mit Wahl des Winkels, welcher zwischen dem ersten Einlass und dem zweiten Einlass eingeschlossen ist, kann Einfluss auf das Verhältnis des ersten Saugvermögens am ersten Einlass und des zweiten Saugvermögens am zweiten Einlass genommen werden. Je nach Anwendungsfall, d.h. je nach der gestellten Evakuierungsaufgabe bei der Evakuierung zweier Vakuumkammern kann die Positionierung des ersten Einlasses relativ zum zweiten Einlass gewählt werden. In einer Ausführungsform der vorliegenden Erfindung kann der erste Einlass in einem Bereich von ca. 10° bis 120° und der zweite Einlass versetzt in einem Bereich von ca. 175° bis 220° vorgesehen sein, bezogen auf die Rotationsachse des Zylinders bzw. der Achse durch die Mittelpunkte von Zylinder, Rotor und Totpunkt. Somit kann das Verhältnis des ersten nominalen Saugvermögens bezogen auf das zweite nominale Saugvermögen in einem Bereich von 0,5 : 1 bis 5 : 1, bevorzugt in einem Bereich von 0,5 : 1 bis 2,0 : 1 variieren.

Die Position der beiden Einlässe ist hier so gewählt, dass die Förderkammern, die mit diesen Einlässen verbunden sind, durch mindestens einen Schieber, bevorzugt durch mindestens zwei Schieber, voneinander getrennt sind. Die Anzahl der Schieber ist also so gewählt, dass zwischen dem ersten Einlass und dem zweiten Einlass mindestens ein Dichtpunkt liegt, bevorzugt dass zwischen dem ersten Einlass und dem zweiten Einlass zwei Dichtpunkte liegen. Dies führt zu einer erhöhten inneren Dichtheit, da die Förderkammer zwischen den beiden Einlässen als Puffer zwischen diesen dient/en. Dadurch sind die Rückströmverluste geringer, was zu einem besseren Enddruck führt. D.h. das Saugvermögen ist besser und die Abpumpzeiten sind kürzer als sie ohne diesen Puffer wären.

Es kann also durch die Position und Länge der beiden Einlässe, sowie der Anzahl der Schieber das Verhältnis der Saugvermögen für den ersten Einlass und den zweiten Einlass definiert werden. Abhängig von der geplanten Anwendung der Drehschieber-Vakuumpumpe werden diese Parameter also bei der Auslegung der Drehschieber-Vakuumpumpe gewählt.

Bei der Auslegung ist zu berücksichtigten, dass am zweiten Einlass, dem Vorvakuumeinlass, nicht das komplette Saugvermögen zur Verfügung steht, sondern dieses um den druckabhängigen Volumenstrom, d.h. um das bei einem bestimmten Druck geförderte Gasvolumen des ersten Einlasses, des Hochvakuumeinlasses, reduziert ist. Diese Reduktion kann durch ein entsprechend größer ausgelegtes Saugvermögen am zweiten Einlass kompensiert werden.

Alle Einlässe, insbesondere der erste und/oder der zweite Einlass, können grundsätzlich als radialer und/oder axialer Einlass ausgebildet sein. Vorteilhaft kann es beispielsweise sein, dass der erste Einlass und der zweite Einlass als radialer ausgebildet sind. Grundsätzlich kann ein Einlass auch mehrere Einlassöffnungen aufweisen.

Aufgrund der Anordnung und Gestaltung des ersten Einlasses in Bezug auf den zweiten Einlass bzw. in Bezug auf den zu erreichenden ersten Enddruck und den zu erreichenden zweiten Enddruck können sich auch die Evakuierungszeiten unterscheiden. So ist z.B. in einer Ausgestaltung der erfindungsgemäßen Drehschieber-Vakuumpumpe die Evakuierungszeit über den ersten Einlass für eine Druckreduzierung von 100 mbar auf 10 mbar in etwa 20 bis 50% länger als die Evakuierungszeit über den zweiten Einlass zur Evakuierung von 1000 mbar auf ca. 100 mbar. Die Saugvermögen der beiden Einlässe können während der Auslegung so aufeinander abgestimmt werden, dass eine möglichst gleiche Abpumpzeit, d.h. also Evakuierungszeit, für beide Einlässe erreicht wird. Damit sind die Evakuierungszeiten tₚ₁ und tₚ₂ möglichst gleich (abhängig von Kammervolumen, Enddruck, etc.). Dies stellt die am meisten bevorzugte Ausführungsform dar. In einer anderen Ausführungsform des erfindungsgemäßen Verfahrens weichen die Evakuierungszeiten insbesondere um maximal 25%, bevorzugt um maximal 15%, besonders bevorzugt um maximal 10%, ganz besonders bevorzugt um maximal 5%, voneinander ab.

Die Erfindung wird exemplarisch an einer Drehschieber-Vakuumpumpe mit einer Pumpstufe gezeigt, ist jedoch auch in Drehschieber-Vakuumpumpen mit zwei oder mehr Pumpstufen realisierbar. In Drehschieber-Vakuumpumpen mit mehr als zwei Pumpstufen können sowohl nur in einer Pumpstufe, als auch in mehreren oder in allen Pumpstufen jeweils zwei Einlässe und ein Auslass angebracht sein.

Der für die erfindungsgemäße Drehschieber-Vakuumpumpe benötigte Einbauraum ist vergleichbar zu einer einzelnen einstufigen Drehschieber-Vakuumpumpe und kleiner als der einer zweistufige Drehschieber-Vakuumpumpe. Der Wartungsaufwand der erfindungsgemäßen Drehschieber-Vakuumpumpe ist gegenüber zwei einzelnen einstufigen Drehschieber-Vakuumpumpen reduziert. Zudem hat die erfindungsgemäße Drehschieber-Vakuumpumpe geringere Beschaffungskosten und einen reduzierten Energiebedarf, also auch geringere Betriebskosten von ca. 10-20%.

Weitere Einzelheiten der Erfindung gehen aus der nun folgenden Beschreibung der bevorzugten Ausführungsformen der erfindungsgemäßen Einrichtung hervor, welche in den beiliegenden Zeichnungen beispielhaft dargestellt sind. Aus der Beschreibung lassen sich die weiteren Vorteile der vorliegenden Erfindung entnehmen, sowie Anregungen und Vorschläge, wie der Erfindungsgegenstand im Rahmen des Beanspruchten abgeändert oder auch weiterentwickelt werden kann.

Jedwede Kombination eines (bevorzugten) Merkmals mit einem anderen (bevorzugten) Merkmals, sei es hinsichtlich des Verfahrens, der Vakuumpumpe oder der Verwendung ist hierbei von der vorliegenden Erfindung umfasst.

### Kurzbeschreibung der Zeichnungen

Es zeigen:
Figur 1 eine schematische Darstellung eines Standes der Technik, bei dem zwei einstufige Drehschieber-Vakuumpumpen gleichzeitig zwei verschiedene Vakuumkammern evakuieren;
Figur 2 eine schematische Darstellung eines weiteren Standes der Technik, bei dem die Stufen einer zweistufigen Drehschieber-Vakuumpumpe, gleichzeitig zwei verschiedene Vakuumkammern evakuieren;
Figur 3 eine schematische Darstellung der erfindungsgemäßen einstufigen Drehschieber-Vakuumpumpe mit zwei Einlässen, über die gleichzeitig zwei verschiedene Vakuumkammern evakuiert werden;
Figur 4 einen Querschnitt einer Stufe mit sechs Schiebern einer erfindungsgemäßen Drehschieber-Vakuumpumpe, wobei der Pfeil oben den Einlass 1 zeigt, der Pfeil rechts unten den Einlass 2 und der Pfeil links unten den Auslass;
Figur 5 einen Querschnitt einer Stufe mit sechs Schiebern einer erfindungsgemäßen Drehschieber-Vakuumpumpe, wobei der Pfeil oben den Einlass 1 zeigt, der Pfeil rechts unten den Einlass 2 und der Pfeil links unten den Auslass.

### Beschreibung des Standes der Technik

Aus Figur 1 ist eine Anordnung des Standes der Technik ersichtlich, bei dem in einem zyklischen Prozeß zwei einstufige Drehschieber-Vakuumpumpen gleichzeitig zwei von drei verschiedenen Vakuumkammern i/20, j/20' und k/20" evakuieren. Gleichzeitig dazu wird die dritte Vakuumkammer, die nicht an eine der beiden Drehschieber-Vakuumpumpen angeschlossen ist, belüftet. Die Drehschieber-Vakuumpumpe 22 ist hier die Vorpumpe, während die Drehschieber-Vakuumpumpe 21 die Hochvakuum-Pumpe ist.

Bei der Ventilstellung 41 wird die Vakuumkammer i/20 mit Vorpumpe 22 von einem Anfangsdruck p₀₂₍ᵢ₎ auf einen Enddruck p₁₂₍ᵢ₎ und die Vakuumkammer j/20' mit der Hochvakuumpumpe 21 von einem Anfangsdruck p₀₁₍ⱼ₎ auf einen Enddruck p₁₁₍ⱼ₎ evakuiert. Hierbei gilt: p₀₂₍ᵢ₎ > p₁₂₍ᵢ₎ ≥ p₀₁₍ⱼ₎ > p₁₁₍ⱼ₎. Parallel dazu wird die Vakuumkammer k/20" auf einen Anfangsdruck p₀₂₍ₖ₎ gebracht.

Beim Ventilwechsel von der Stellung 41 auf die Stellung 42 werden die Vakuumkammern von den Pumpen getrennt und wie folgt neu angeschlossen: Bei der Ventilstellung 42 wird die Vakuumkammer k/20" mit der Vorpumpe 22 von einem Anfangsdruck p₀₂₍ₖ₎ auf einen Enddruck p₁₂₍ₖ₎ und die Vakuumkammer i/20 mit der Hochvakuumpumpe 21 von dem Anfangsdruck p₁₂₍ᵢ₎ auf den Enddruck ₚ₁₁₍ᵢ₎ evakuiert. Hierbei gilt: p₀₂₍ₖ₎ > p₁₂₍ₖ₎ ≥ p₁₂₍ᵢ₎ > p₁₁₍ᵢ₎. Parallel dazu wird die Vakuumkammer j/20' auf einen Anfangsdruck p₀₂₍ⱼ₎ gebracht.

Beim Ventilwechsel von der Stellung 42 auf die Stellung 43 werden die Vakuumkammern von den Pumpen getrennt und wie folgt neu angeschlossen: Bei der Ventilstellung 43 wird die Vakuumkammer j/20' mit der Drehschieber-Vakuumpumpe 22 von einem Anfangsdruck p₀₂₍ⱼ₎ auf einen Enddruck p₁₂₍ⱼ₎ und die Vakuumkammer k/20" mit der Drehschieber-Vakuumpumpe 21 von dem Anfangsdruck p₁₂₍ₖ₎ auf den Enddruck p₁₁₍ₖ₎ evakuiert. Hierbei gilt: p₀₂₍ⱼ₎ > p₁₂₍ⱼ₎ ≥ p₁₂₍ₖ₎ > p₁₁₍ₖ₎. Parallel dazu wird die Vakuumkammer i/20 auf einen Anfangsdruck p₀₂₍ᵢ₎ gebracht.

Anschließend wird die Ventilstellung von der Stellung 43 auf die Stellung 41 gewechselt und der Zyklus beginnt von vorne.

Diese Anordnung ist hinsichtlich ihrer Anschaffung und ihrer Betriebskosten deutlich teurer als die erfindungsgemäße Drehschieber-Vakuumpumpe. Zudem wird bei deren Verwendung in einer Verpackungsmaschine, insbesondere einer Rotationsvakuumverpackungsmaschine mehr Einbauraum benötigt als für die erfindungsgemäße Drehschieber-Vakuumpumpe. Ein weiterer Nachteil dieser Anordnung ist der höhere Wartungsaufwand.

Fig. 2 zeigt eine schematische Darstellung einer zweistufigen Drehschieber-Vakuumpumpe wie sie ebenfalls aus dem Stand der Technik bekannt ist. Hierbei evakuieren deren beide Stufen in einem zyklischen Prozeß gleichzeitig zwei von drei verschiedenen Vakuumkammern i/20, j/20' und k/20". Gleichzeitig wird die dritte Vakuumkammer, die nicht an eine der beiden Stufen angeschlossen ist, belüftet. Die Stufe 32 ist die Vorvakuum-Stufe, während die Stufe 31 die Hochvakuum-Stufe ist.

Bei der Ventilstellung 41 wird die Vakuumkammer i/20 mit der Vorvakuum-Stufe 32 von einem Anfangsdruck p₀₂₍ᵢ₎ auf einen Enddruck p₁₂₍ᵢ₎ und die Vakuumkammer j/20' mit der Hochvakuum-Stufe 31 von einem Anfangsdruck p₀₁₍ⱼ₎ auf einen Enddruck p₁₁₍ⱼ₎ evakuiert. Hierbei gilt: p₀₂₍ᵢ₎ > p₁₂₍ᵢ₎ ≥ p₀₁₍ⱼ₎ > p₁₁₍ⱼ₎. Parallel dazu wird die Vakuumkammer k/20" auf einen Anfangsdruck p₀₂₍ₖ₎ gebracht.

Beim Ventilwechsel von der Stellung 41 auf die Stellung 42 werden die Vakuumkammern von den Stufen 31 und 32 der Pumpe getrennt und wie folgt neu angeschlossen: Bei der Ventilstellung 42 wird die Vakuumkammer k/20" mit der Vorvakuum-Stufe 32 von einem Anfangsdruck p₀₂₍ₖ₎ auf einen Enddruck p₁₂₍ₖ₎ und die Vakuumkammer i/20 mit der Hochvakuum-Stufe 31 von einem Anfangsdruck p₀₁₍ᵢ₎ auf einen Enddruck ₚ₁₁₍ᵢ₎ evakuiert. Hierbei gilt: p₀₂₍ₖ₎ > p₁₂₍ₖ₎ ≥ p₀₁₍ᵢ₎ > p₁₁₍ᵢ₎. Parallel dazu wird die Vakuumkammer j/20` auf einen Anfangsdruck p₀₂₍ⱼ₎ gebracht.

Beim Ventilwechsel von der Stellung 42 auf die Stellung 43 werden die Vakuumkammern von den Stufen der Pumpe getrennt und wie folgt neu angeschlossen: Bei der Ventilstellung 43 wird die Vakuumkammer j/20' mit der Vorvakuum-Stufe 32 von einem Anfangsdruck p₀₂₍ⱼ₎ auf einen Enddruck p₁₂₍ⱼ₎ und die Vakuumkammer k/20" mit der Hochvakuum-Stufe 31 von einem Anfangsdruck p₀₁₍ₖ₎ auf einen Enddruck p₁₁₍ₖ₎ evakuiert. Hierbei gilt: p₀₂₍ⱼ₎ > p₁₂₍ⱼ₎ ≥ p₀₁₍ₖ₎ > p₁₁₍ₖ₎. Parallel dazu wird die Vakuumkammer i/20 auf einen Anfangsdruck p₀₂₍ᵢ₎ gebracht.

Anschließend wird die Ventilstellung von der Stellung 43 auf die Stellung 41 gewechselt und der Zyklus beginnt von vorne.

Auch hier sind die Beschaffungskosten höher als bei einer erfindungsgemäßen Drehschieber-Vakuumpumpe.

### Beschreibung der bevorzugten erfindungsgemäßen Ausführungsformen

Figur 3 zeigt eine schematische Darstellung der erfindungsgemäßen einstufigen Drehschieber-Vakuumpumpe 10 mit zwei Einlässen 1, 2, über deren zwei Einlässe 1, 2 gleichzeitig zwei von drei Vakuumkammern i/20, j/20`, k/20" evakuiert werden. Gleichzeitig dazu wird die dritte Vakuumkammer, die nicht an einen der beiden Einlässe angeschlossen ist, belüftet. Der Einlass 1 ist der Hochvakuum-Einlass und der Einlass 2 ist der Vorvakuum-Einlass: Die Einlässe 1, 2 sind jeweils nacheinander mit den Vakuumkammern i/20, j/20`, k/20" verbunden.

Bei der ersten Ventilstellung 41 ist die Vakuumkammer i/20 mit dem Vorvakuum-Einlass 2 und die Vakuumkammer j/20' mit dem Hochvakuum-Einlass 1 verbunden. Die Vakuumkammer i/20 wird dort in einer Evakuierungszeit tₚ₂₍ᵢ₎ von einem Anfangsdruck p₀₂₍ᵢ₎ auf einen Enddruck p₁₂₍ᵢ₎ evakuiert, während, vorzugsweise gleichzeitig (tₚ₂₍ᵢ₎ = tₚ₁₍ⱼ₎), die Vakuumkammer j/20' in einer Evakuierungszeit tₚ₁₍ⱼ₎ von einem Anfangsdruck p₀₁₍ⱼ₎ auf einen Enddruck p₁₁₍ⱼ₎ evakuiert wird. Hierbei gilt p₀₂₍ᵢ₎ > p₁₂₍ᵢ₎ ≥ p₀₁₍ⱼ₎ > p₁₁₍ⱼ₎. Idealerweise sind p₁₂₍ᵢ₎ und p₀₁₍ⱼ₎ gleich, d.h. ihre Werte weichen bevorzugt um maximal 25%, besonders bevorzugt um maximal 15%, ganz besonders bevorzugt um maximal 10%, am bevorzugtesten um maximal 5%, voneinander ab. Die Vakuumkammer k/20" ist mit keinem der Einlässe verbunden und wird parallel auf einen Anfangsdruck p₀₂₍ₖ₎ gebracht.

Anschliessend wird die Ventilstellung von der Ventilstellung 41 auf die Ventilstellung 42 gewechselt. Während des Wechsels ist keine der Vakuumkammern i/20, j/20` und k/20" mit einem Einlass der Pumpe verbunden.

Bei der zweiten Ventilstellung 42 ist die Vakuumkammer k/20" mit dem Vorvakuum-Einlass 2 und die Vakuumkammer i/20 mit dem Hochvakuum-Einlass 1 verbunden. Die Vakuumkammer k/20" wird in einer Evakuierungszeit tₚ₂₍ₖ₎ von einem Anfangsdruck p₀₂₍ₖ₎ auf einen Enddruck p₁₂₍ₖ₎ evakuiert, während, vorzugsweise gleichzeitig (tₚ₂₍ₖ₎ = tₚ₁₍ᵢ₎), die Vakuumkammer i/20 in einer Evakuierungszeit tₚ₁₍ᵢ₎ von dem Anfangsdruck p₀₁₍ᵢ₎ auf den Enddruck ₚ₁₁₍ᵢ₎ evakuiert wird. Hierbei gilt p₀₂₍ₖ₎ > p₁₂₍ₖ₎ ≥ p₀₁₍ᵢ₎ > p₁₁₍ᵢ₎. Idealerweise sind p₁₂₍ₖ₎ und p₁₂₍ᵢ₎ gleich, d.h. ihre Werte weichen bevorzugt um maximal 25%, besonders bevorzugt um maximal 15%, ganz besonders bevorzugt um maximal 10%, am bevorzugtesten um maximal 5%, voneinander ab. Die Vakuumkammer j/20' ist mit keinem der Einlässe der Pumpe verbunden und wird parallel auf den Anfangsdruck p₀₂₍ⱼ₎ gebracht.

Anschließend wird die Ventilstellung von der Ventilstellung 42 auf die Ventilstellung 43 gewechselt. Während des Wechsels ist keine der Vakuumkammern i/20, j/20` und k/20" mit einem Einlass der Pumpe verbunden.

Bei der dritten Ventilstellung 43 ist die Vakuumkammer j/20' mit dem Vorvakuum-Einlass 2 und die Vakuumkammer k/20" mit dem Hochvakuum-Einlass 1 verbunden. Die Vakuumkammer k/20" wird in einer Evakuierungszeit tₚ₁₍ₖ₎ von dem Anfangsdruck p₀₁₍ₖ₎ auf den Enddruck p₁₁₍ₖ₎ evakuiert, während, vorzugsweise gleichzeitig (tₚ₂₍ⱼ₎ = tₚ₁₍ₖ₎), die Vakuumkammer j/20' in einer Evakuierungszeit tₚ₂₍ⱼ₎ von einem Anfangsdruck p₀₂₍ⱼ₎ auf den Enddruck p₁₂₍ⱼ₎ evakuiert wird. Hierbei gilt p₀₂₍ⱼ₎ > p₁₂₍ⱼ₎ ≥ p₀₁₍ₖ₎ > p₁₁₍ₖ₎. Idealerweise sind p₀₁₍ₖ₎ und p₁₂₍ⱼ₎ gleich, d.h. ihre Werte weichen bevorzugt um maximal 25%, besonders bevorzugt um maximal 15%, ganz besonders bevorzugt um maximal 10%, am bevorzugtesten um maximal 5%, voneinander ab. Die Vakuumkammer i/20 ist mit keinem der Einlässe der Pumpe verbunden und wird parallel auf einen Anfangsdruck p₀₂₍ᵢ₎ gebracht.

Anschliessend wird die Ventilstellung von der Ventilstellung 43 wieder auf die Ventilstellung 41 gewechselt, und der Zyklus beginnt von vorne.

Figur 4 zeigt einen Querschnitt einer Ausführungsform der erfindungsgemäßen Drehschieber-Vakuumpumpe 10 mit sechs Schiebern 7, 7', 7" etc. in den entsprechenden Schlitzen 8, 8', 8" etc. wobei der Pfeil oben den Einlass 1 zeigt, der Pfeil rechts unten den Einlass 2 und der Pfeil links unten den Auslass 3.
Figur 5 zeigt ebenfalls einen Querschnitt einer Ausführungsform der erfindungsgemäßen Drehschieber-Vakuumpumpe 10 mit sechs Schiebern 7, 7', 7" etc. in den entsprechenden Schlitzen 8, 8', 8" etc., wobei der Pfeil oben den Einlass 1 zeigt, der Pfeil rechts unten den Einlass 2 und der Pfeil links unten den Auslass 3. Die Drehschieber-Vakuumpumpe gemäss Figur 5 unterscheidet sich von der gemäss Figur 4 durch die Position des ersten Einlasses 1.

In der Ausführungsform gemäß Figur 4 sind die beiden Einlässe 1 und 2 durch mindestens einen Schieber getrennt. In der dargestellten Rotorstellung sind die beiden Einlässe 1 und 2 durch genau einen Schieber 7 getrennt. Die Förderkammern 9 und 9' sind mit dem Einlass 1 verbunden, während die Förderkammer 9" mit dem Einlass 2 verbunden ist. In dem in Figur 5 gezeigten Zustand trennt die Förderkammer 9 den Einlass 1 (verbunden mit Förderkammer 9') von Einlass 2 (verbunden mit Förderkammer 9"). Dies führt zu erhöhter innerer Dichtheit, da zwei Schieber und damit eine komplette Förderkammer 9 zwischen den beiden Einlässen 1 und 2 als Puffer zwischen diesen dient. Dadurch sind die Rückströmverluste geringer, was zu einem besseren Enddruck und Saugvermögen führt. D.h. die Abpumpzeiten sind kürzer als sie ohne diesen Puffer wären.

### Bezugszeichenliste

- 10: Vakuumpumpe, insbesondere Drehschieber-Vakuumpumpe

- 1: Erster Einlass / Hochvakuum-Einlass
- 2: Zweiter Einlass / Vorvakuum-Einlass
- 3: Auslass

- 11: Anschluss für den ersten Einlass
- 12: Anschluss für den zweiten Einlass

- 4: Zylinder
- 5: Rotor
- 6: Förderraum
- 7, 7', 7" etc.: Schieber
- 8, 8', 8" etc.: Schlitz(e)
- 9, 9', 9" etc.: Förderkammer(n)

- 14: Innenwand des Zylinders
- 17, 17', 17" etc.: Dichtpunkt(e)

- 20, 20', 20" etc.: Vakuumkammer(n)
- 21: Hochvakuumpumpe
- 22: Vorpumpe

- 31: Hochvakuum-Stufe
- 32: Vorvakuum-Stufe
- 41, 42, 43: Ventilstellung

## Patentansprüche

1. Ein Verfahren zum Evakuieren mindestens zweier Vakuumkammern i und j (20, 20') mit einer Vakuumpumpe (10), insbesondere einer Drehschieber-Vakuumpumpe (10), umfassend
- einen Zylinder (4) aufweisend einen Auslass (3), sowie einen ersten Einlass (1) und einen zweiten Einlass (2), wobei beide Einlässe (1, 2) an die Vakuumkammern (20, 20') anschliessbar sind, und
- einen Rotor (5), der exzentrisch zur Mittelachse des Zylinders (4) in diesem Zylinder (4) angeordnet ist und mit der zylindrischen Innenwand (14) einen Förderraum (6) bildet, und
- mindestens zwei Schieber (7, 7', ...), welche beweglich in Schlitzen (8, 8', ...) des Rotors (5) gelagert sind und bei Drehung des Rotors an die Innenwand (14) des Zylinders gepresst werden und auf diese Weise Dichtpunkte (17, 17', ...) bilden und somit den Förderraum in einzelne Förderkammern (9, 9', ...) unterteilen, in denen das Gas vom ersten Einlass (1) zum zweiten Einlass (2) und vom zweiten Einlass (2) zum Auslass (3) der Drehschieber-Vakuumpumpe gefördert wird, wobei der zweite Einlass (2) in Förderrichtung zu dem ersten Einlass (1) um einen Winkel versetzt angeordnet ist,
wobei das Verfahren die folgenden Schritte aufweist:
a) Bereitstellen mindestens zweier Vakuumkammern i und j (20, 20') mit einem Anfangsdruck p₀₂₍ᵢ₎ und einem Anfangsdruck p₀₁₍ⱼ₎, wobei p₀₂₍ᵢ₎ ≥ p₀₁₍ⱼ₎;
b) Anschliessen des zweiten Einlasses (2) an die Vakuumkammer i (20) und des ersten Einlasses (1) an die Vakuumkammer j (20');
c) Evakuieren der Vakuumkammer i (20) vom Anfangsdruck p₀₂₍ᵢ₎ auf einen Enddruck p₁₂₍ᵢ₎ über den zweiten Einlass (2) während einer Evakuierungszeit tₚ₂₍ᵢ₎ und gleichzeitiges Evakuieren der Vakuumkammer j (20') über den ersten Einlass (1) vom Anfangsdruck p₀₁₍ⱼ₎ auf einen Enddruck p₁₁₍ⱼ₎ während einer Evakuierungszeit tₚ₁₍ⱼ₎;
d) Verschließen und Trennen der Vakuumkammer i (20) vom zweiten Einlass (2) und der Vakuumkammer j (20') vom ersten Einlass (1).

2. Das Verfahren nach Anspruch 1, wobei mindestens drei Vakuumkammern i, j und k (20, 20', 20") zyklisch evakuiert werden, welches folgende Schritte aufweist:
a) Bereitstellen von mindestens drei Vakuumkammern i, j, k (20, 20', 20") mit den Anfangsdrücken p₀₂₍ᵢ₎ = p₀₂₍ₖ₎ und p₀₁₍ⱼ₎, wobei p₀₂₍ᵢ₎ > p₀₁₍ⱼ₎;
b) Anschliessen des zweiten Einlasses (2) an die Vakuumkammer i (20) und des ersten Einlasses (1) an die Vakuumkammer j (20');
c) Evakuieren der Vakuumkammer i (20) vom Anfangsdruck p₀₂₍ᵢ₎ auf einen Enddruck p₁₂₍ᵢ₎ über den zweiten Einlass (2) während einer Evakuierungszeit tₚ₂₍ᵢ₎ und gleichzeitiges Evakuieren der Vakuumkammer j (20') über den ersten Einlass (1) vom Anfangsdruck p₀₁₍ⱼ₎ auf einen Enddruck p₁₁₍ⱼ₎ während einer Evakuierungszeit tₚ₁₍ⱼ₎, wobei p₀₂₍ᵢ₎ > p₁₂₍ᵢ₎ und p₀₁₍ⱼ₎ > p₁₁₍ⱼ₎;
d) Verschließen und Trennen der Vakuumkammer i (20) vom zweiten Einlass (2) und der Vakuumkammer j (20') vom ersten Einlass (1);
e) Anschließen des zweiten Einlasses (2) an die Vakuumkammer k (20") und Anschließen des ersten Einlasses (1) an die Vakuumkammer i (20);
f) Evakuieren der Vakuumkammer k (20") vom Anfangsdruck p₀₂₍ₖ₎ auf einen Enddruck p₁₂₍ₖ₎ über den zweiten Einlass (2) während einer Evakuierungszeit tₚ₂₍ₖ₎ und gleichzeitiges Evakuieren der Vakuumkammer i (20) vom Anfangsdruck p₀₁₍ᵢ₎ auf einen Enddruck ₚ₁₁₍ᵢ₎ während einer Evakuierungszeit tₚ₁₍ᵢ₎, wobei p₀₂₍ₖ₎ > p₁₂₍ₖ₎ und p₀₁₍ᵢ₎ > p₁₁₍ᵢ₎;
g) Verschließen und Trennen der Vakuumkammer k (20") vom zweiten Einlass (2) und der Vakuumkammer i (20) vom ersten Einlass (1);
h) optional wiederholen der Schritte b) bis g).

3. Das Verfahren nach Anspruch 1 oder 2, wobei der Enddruck p₁₂₍ᵢ₎ bzw. p₁₂₍ₖ₎ der an den zweiten Einlass (2) angeschlossenen Vakuumkammer i bzw. k und der Anfangsdruck p₀₁₍ⱼ₎ der an den ersten Einlass (1) angeschlossenen Vakuumkammer j in Schritt c) bzw. Schritt f) um maximal 25%, bevorzugt um maximal 15%, besonders bevorzugt um maximal 10%, ganz besonders bevorzugt um maximal 5%, voneinander abweichen und am bevorzugtesten gleich sind.

4. Das Verfahren nach einem der Ansprüche 1 bis 3, wobei der Anfangsdruck der Vakuumkammer j (20') p₀₂₍ⱼ₎ = p₀₂₍ᵢ₎ ist, wobei die Anfangsdrücke p₀₂₍ᵢ₎ und p₀₂₍ⱼ₎ insbesondere beide dem Atmosphärendruck entsprechen, umfassend die folgenden Schritte, welche vor Schritt a) durchgeführt werden:
a.i) Anschliessen des zweiten Einlasses (2) an die Vakuumkammer j (20');
a.ii) Evakuieren der Vakuumkammer j (20') vom Anfangsdruck p₀₂₍ⱼ₎ auf einen Enddruck p₁₂₍ⱼ₎ über den zweiten Einlass (2) während einer Evakuierungszeit tₚ₂₍ⱼ₎ mit p₁₂₍ⱼ₎ = p₀₁₍ⱼ₎;
a.iii) Verschließen und Trennen der Vakuumkammer j (20') vom zweiten Einlass (2).

5. Das Verfahren nach einem der vorhergehenden Ansprüche, **dadurch gekennzeichnet, dass** die Evakuierungszeiten t_{p2(i/j/k)} über den zweiten Einlass und die Evakierungszeiten t_{p1(i/j/k)} über den ersten Einlass, möglichst gleich sind, wobei die Evakuierungszeiten um maximal 30%, bevorzugt um maximal 15%, besonders bevorzugt um maximal 10%, ganz besonders bevorzugt um maximal 5%, voneinander abweichen und am bevorzugtesten gleich sind.

6. Das Verfahren nach einem der vorhergehenden Ansprüche, **dadurch gekennzeichnet, dass** die mindestens eine Vakuumkammer i (20) und/oder die mindestens eine weitere Vakuumkammer j (20') und/oder die mindestens eine weitere Vakuumkammer k (20") eine externe Kammer ist, welche eine Verpackung umfasst, bevorzugt eine Verpackung für ein Lebensmittel.

7. Eine Vakuumpumpe (10), insbesondere eine Drehschieber-Vakuumpumpe, ausgelegt zur Ausübung des Verfahrens nach einem der Ansprüche 1 bis 6, umfassend:
- einen Zylinder (4) aufweisend einen Auslass (3), sowie einen ersten Einlass (1) und einen zweiten Einlass (2), wobei beide Einlässe (1, 2) an eine zu evakuierende Vakuumkammer (20) anschliessbar sind, und
- einen Rotor (5), der zur Rotation in einem Drehschieberraum (6) angeordnet ist und mindestens zwei Schieber (7, 7') aufweist, welche radial über den Rotorkörper (15) hervorstehen und mit der Innenwand des Drehschieberraumes ein Fördervolumen definieren, welches durch Rotation des Rotors von dem zweiten Einlass (2) zu dem ersten Einlass (1) und von dem ersten Einlass (1) zu dem Auslass (3) der Drehschieber-Vakuumpumpe förderbar ist,
**dadurch gekennzeichnet, dass**
der zweite Einlass (2) in Förderrichtung zu dem ersten Einlass (1) um einen Winkel versetzt angeordnet ist.

8. Die Vakuumpumpe (10) nach Anspruch 7, **dadurch gekennzeichnet, dass** der Winkel zwischen dem ersten Einlass (1) und dem zweiten Einlass (2) je nach den gewünschten Volumenströmen *V̇*₁ und *V̇*₂ ausgelegt ist.

9. Die Vakuumpumpe (10) nach Anspruch 7 oder Anspruch 8, **dadurch gekennzeichnet, dass** der erste Einlass (1) und/oder der zweite Einlass (2) ein radialer Einlass ist.

10. Die Vakuumpumpe (10) nach einem der Ansprüche 7 bis 9, **dadurch gekennzeichnet, dass** die Anzahl der Schieber (7, 7', 7" etc.) so gewählt ist, dass zwischen dem ersten Einlass (1) und dem zweiten Einlass (2) mindestens ein Dichtpunkt (17) liegt, bevorzugt dass zwischen dem ersten Einlass (1) und dem zweiten Einlass (2) zwei Dichtpunkte (17, 17') liegen.

11. Die Vakuumpumpe (10) nach einem der Ansprüche 7 bis 10, **dadurch gekennzeichnet, dass** die Anzahl der Schieber (7, 7', 7" etc.) im Bereich von 3 bis 17 ist.

12. Vakuumverpackungsmaschine, insbesondere Rotationsvakuumverpackungsmaschine, umfassend eine Vakuumpumpe (10) nach einem der Ansprüche 7 bis 11.

13. Verwendung einer Vakuumpumpe (10) nach einem der Ansprüche 7 bis 11 in einem Verfahren gemäß einem der Ansprüche 1 bis 6.
